# EUROPÄISCHE PATENTSCHRIFT

(11) **EP 0 548 501 B1**
(45) Veröffentlichungstag und Bekanntmachung des Hinweises auf die Patenterteilung: **03.01.1996**
(21) Anmeldenummer: 92118318.2
(22) Anmeldetag: 27.10.1992
(51) Int. Cl.: B41F 35/02

(54) **Vorrichtung zum Reiningen von Flexodruckzylindern**
Device for cleaning a flexographic printing cylinder
Dispositif pour le nettoyage d'un cylindre d'impression flexographique

(30) Priorität: 20.12.1991 DE 4142421
(43) Veröffentlichungstag der Anmeldung: 30.06.1993
(73) Patentinhaber: Baldwin-Gegenheimer GmbH, D-86068 Augsburg (DE)
(72) Erfinder: Waizmann, Franz, W-8901 Gessertshausen (DE)
(74) Vertreter: Vetter, Ewald Otto, Dipl.-Ing.

(56) Entgegenhaltungen:
- FR-A- 2 284 452
- GB-A- 2 047 167

## Beschreibung

Die Vorrichtung betrifft einen Gegenstand, wie er im Oberbegriff des Anspruchs 1 angegeben ist.

Der eine reliefartige Druckform tragende Flexodruckzylinder verschmutzt im Laufe des Fortdrucks durch den Kontakt mit dem Bedruckstoff, von dem Partikel auf die Druckform übertreten. Die an sich niedrigviskose Flexodruckfarbe, mit der der Flexodruckzylinder üblicherweise mittels einer Rasterwalze eingefärbt wird, setzt sich alternd am Grund der Druckelemente ab. Nach bestimmter Druckzeit ist die Erscheinung der Druckform derart, daß die ständig kontaktierenden vorstehenden Teilflächen der elastischen bzw. teilelastischen Druckform weitgehend frei sichtbares Material zeigen, unterhalb der vorstehenden Kontaktflächen jedoch Schmutz angesammelt ist. Je nach Bildstruktur ist es möglich, daß die Verschmutzung keine Rolle spielt und mehr oder weniger störungsfrei mit dem Bedruckstoff abtransportiert wird. In Rasterpartien jedoch kann der Schmutz zum Zusetzen des Druckbilds oder der feinen Schrift führen.

Bei ansonsten für den Fortdruck noch tauglicher Druckform ist deshalb der Fortdruck zu unterbrechen und die Druckform zu reinigen. Abgesehen von Makulaturanfall ist es danach schwierig, den Druckprozeß wieder auf Gleichlauf zu bringen.

Es ist bekannt, die verschmutzte, mit dem Druckrelief versehene Druckform mit mechanischen Mitteln zu reinigen. Darüber hinaus ist es bekannt, den von der Materialbahn durchfahrenen Druckspalt bei einer Flexodruckmaschine für den Durchsatz eines Reinigungsbogens zu nutzen. Bei sich drehenden Zylindern wird der sogenannte Reinigungsbogen im Einlaufspalt ergriffen, worauf er durch die Druckzone wandert. Beim Abdruck des Klischees in den aus nachgiebigem Material gefertigten Reinigungsbogen geraten die tiefliegenden verschmutzten Stellen in Kontakt mit der Oberfläche des Reinigungsbogens. Durch diesen Kontakt werden die verschmutzten Stellen durch Übergang des Schmutzes von der Druckform auf den Reinigungsbogen mit mehr oder weniger Erfolg gereinigt.

Nachteilig bei dieser Maßnahme ist das aufwendige Bereitstellen des Reinigungsbogens und das nicht ungefährliche Durchsetzen des Reinigungsbogens durch den Zylinderspalt, wobei der Reinigungsbogen im ungünstigen Fall nicht frei aus dem Auslaufspalt der Zylinder austritt, sondern in das Farbwerk gerät.

Es stellt sich daher die Aufgabe, die Reinigung des Formzylinders eines Flexodruckwerkes unter Zuhilfenahme eines Reinigungsmaterials maschinengerechter und zuverlässiger zu gestalten.

Die Lösung dieser Aufgabe erfolgt durch die in dem Patentanspruch 1 angeführten Merkmale.

Die Lösung beinhaltet den Anbau einer Reinigungsvorrichtung gegenüber der Mantelfläche des Formzylinders, mit der das Reinigungsmaterial oder das Reinigungswerkzeug in die für eine einwandfreie Reinigung des Klischees erforderliche Position bringbar und abwälzbar ist. Es entfällt dabei die Verwendung des Druckspaltes für den Durchsatz des Reinigungsbogens. Durch den Anbau der Reinigungsvorrichtung gegenüber dem Formzylinder bleibt die Abwicklung der Bedruckstoffbahn unberührt. Druckwerksbeschädigungen durch unerwünschtes Einschleusen des Reinigungsbogens in das Farbwerk sind ausgeschlossen. Mit dem Verlagern des Reinigens auf eine eigene Reinigungsvorrichtung beschränkt sich das Reinigen auf einen Begleitprozeß, bei dem nicht in den Druckspalt und in die Bahnabwicklung eingegriffen wird und demnach auch der Umfang der gesamten Beeinträchtigung zwangsläufig verringert wird.

Das Abwälzen des Reinigungsmaterials auf der Druckform erlaubt mehrmaligen Reinigungskontakt bei Endlosaufbringung des Endlosmaterials auf einem gegen den Formzylinder angestellten Reinigungszylinder. Unterschiedliche Durchmesser von Formzylinder und Reinigungszylinder gewährleisten eine sich verschiebende Überdeckung von der Druckform und dem sich abwälzenden, die Konturen der Druckform erhaltenden Reinigungsmaterial.

Der Anstellkörper, der zwangsweise in eine Ruhe- und Arbeitsposition rückbar ist, ist bezüglich der Arbeitsposition feinpositionierbar, wodurch die Anstellkräfte des Reinigungsmaterials gegen die Druckform verstellbar sind. Mit höherer Anstellkraft ergibt sich eine tiefere Eindrückung des nachgiebigen Materials.

Das Bereitstellen des Reinigungsmaterials erfolgt auf verschiedene Weise. Beim Aufziehen des Reinigungsmaterials auf den Mantel eines zylinderförmigen Drehkörpers ist die Verwendung auf eine bestimmte Anzahl von Umdrehungen oder Überrollungen beschränkt. Es ist möglich, das Reinigungsmaterial in Bahnform im Innern des Drehkörpers auf einer Vorratsrolle zu bevorraten und auf einer ebenfalls im Innern des Drehkörpers angeordnete Verbrauchsrolle aufzuwickeln. Mittels Steuerung von außen kann die über die Mantelfläche des Drehkörpers laufende Reinigungsbahn sukzessive vorgeschoben werden.

Eine einfache Spannvorrichtung des Reinigungsmaterials auf dem Drehkörper erlaubt das Beschicken der Reinigungsvorrichtung aus einem Magazin mit vorrätigem Reinigungsmaterial. In der Kassette ist das neue Material rollenförmig oder Z-Z-förmig untergebracht.

Die Spannvorrichtung für das Reinigungsmaterial besteht aus einer unterhalb des Kopfkreises des Drehkörpers angeordneten, querbefestigten Spannschiene, mit der die Kopfseite des auf der Mantelfläche des Drehkörpers aufgespannten Reinigungsmaterialabschnitts geklemmt wird. Die Befestigung des Reinigungsmaterials abwärts von der Klemmstelle ist unkritisch, weil der Abschnitt nachläuft und sich nicht befreien kann. Das nachgiebige Reinigungsmaterial erlaubt jedoch Halten mittels aufnehmenden Spitzen wie beim Klettverschluß oder Aufkleben mit zweiseitig klebendem Klebeband. Liegt das Reinigungsmaterial nach der Klemmstelle frei auf dem Drehkörper auf, so können eine oder mehrere Führungswalzen angeordnet sein, die für ein Niederdrücken des Reinigungsmaterials auf die Mantelfläche des Drehkörpers sorgen.

Eine andere Form der Halterung des Reinigungsmaterials auf dem Drehkörper besteht aus Führungsschlitzen an den seitlichen Umfangskanten des Drehkörpers, in die die Seitenkanten des Reinigungsmaterials eingeschoben und dann in ihrer Lage gehalten werden. Der Aufbau mit Führungsschlitzen an den Umfangskanten des Drehkörpers eignet sich für einen automatisierten Aufzug des Reinigungsmaterials auf den Drehkörper.

Anstelle eines Drehkörpers mit aufgezogenem Reinigungsmaterial ist die Anordnung eines Walzenstuhls gegenüber dem Formzylinder möglich, wobei der Walzenstuhl als Transportvorrichtung des bogenförmigen oder endlosen, schlaufenförmig bestehenden Reinigungsmaterials dient. Eine der Walzen des Walzenstuhls dient als Gegenwalze zur Ausbildung des Reinigungsspaltes gegenüber dem Formzylinder.

Der Ablauf des Formschlusses zwischen dem nachgiebigen, teilelastischen Reinigungsmaterial und der Hochdruck-Druckform, die selbst gewisse Verformbarkeit aufweist, beruht auf der im Spalteinlauf einsetzenden Ein- und Zusammendrückung, auf welche die Rückformung im Auslaufspalt folgt. Je nach Materialeigenschaften des Reinigungsmaterials und auch der Druckform spielen dabei eine gewisse bleibende Verformung und auch ein bestimmtes zeitliches Verhalten für den Rückformungsvorgang eine Rolle. Unter Berücksichtigung der zeitlichen, örtlichen Abläufe im Reinigungsspalt ist es daher angebracht, den Drehkörper mit dem Reinigungsmaterial bei mehreren Überrollungen des Formzylinders stetig nachzustellen. Als Kontrolleinrichtung für die während der gegenseitigen Zylinderanstellung zu tätigende, überlagerte Nachstellung des Drehkörpers können Kraftmeßaufnehmer oder optische Meßaufnehmer eingesetzt werden, deren Signale einem Steueraufbau zuführbar sind.

Das nachgiebige Reinigungsmaterial besteht bevorzugt aus Polyvinylalkohol. Dieses Material ist substituierbar durch ähnliche, schaumstoffartige Kunststoffe, die sich für bedingtes reversibles Eindrücken und auch in ihren adhäsiven Eigenschaften zur Flexodruckfarbe eignen. Ein Verfahren, den Verbrauch verschmutzenden Reinigungsmaterials aus relativ voluminösem, teurem Elastomer einzuschränken, besteht darin, daß dieses Elastomer lediglich eine weiche Schicht auf dem Drehkörper bildet und für den Kontakt zur Druckform eine dünne Lage von Reinigungsgewebe vorgesehen ist. Verbrauchsmaterial ist hierbei nicht das Elastomer, sondern das Reinigungsgewebe. Es sitzt schlauchförmig auf dem Drehkörper oder wird als dünne Bahn abgewickelt. Eine Anordnung dazu zeigt die Abwicklung mit zwei Rollen im Inneren des Drehkörpers und dem Gewebe förmlich als Aufzug auf dem Reinigungszylinder, eine andere Anordnung besteht aus einer zum Reinigungszylinder externen Abwickelanordnung. Aufwickelrolle und Vorratsrolle liegen diesseits und jenseits des Reinigungsspaltes. Die dünne Lage der Abschmutzbahn muß mit Umfangsgeschwindigkeit des Formzylinders mitbewegt werden.

Es folgt ein Ausführungsbeispiel unter Zuhilfenahme von Figurendarstellungen.

Es zeigen:
- Fig. 1:: Ausschnitt eines Flexodruckwerks mit Reinigungsvorrichtung;
- Fig. 2:: Anordnungsschema der Halterung sowie Verstellung des Drehkörpers am Flexodruckwerk;
- Fig. 3:: Anordnungsschema des Reinigungsmaterials gegenüber dem Reinigungszylinder
A) Einspannung eines Umfangsabschnittes;
B) zylinderinterne Abwicklung;
- Fig. 4:: externe Bevorratung und Führung des Reinigungsmaterials;
- Fig. 5:: Reinigungszylinder mit weicher Beschichtung und daraufliegender Schmutzbahn.

Das in Figur 1 gezeigte Druckwerk ist ein Druckwerk einer Flexodruckmaschine, bei dem eine Bedruckstoffbahn 4 mit von einem auf einem Formzylinder 1 sitzenden Flexoklischee 1.1 bedruckt wird. Die Einfärbung erfolgt über eine Farb- und Tauchwalze 3. Der Druckspalt besteht bei dieser Anordnung zwischen dem Formzylinder 1 und einem Druckzylinder 2. Das Druckwerk ist umsteuerbar. Partikel von der Bedruckstoffbahn 4 und von sich im Flexoklischee 1.1 absetzender Farbe verschlechtern mit der Zeit das Druckergebnis.

Achsparallel zum Formzylinder 1 ist ein Drehkörper 5 angeordnet, der mittels eines nicht gezeigten Antriebs um die Achse 5.1 drehbar und gegen das Flexoklischee 1.1 stellbar ist. Die Umfangsgeschwindigkeit des Drehkörpers 5 ist auf die Umfangsgeschwindigkeit des Formzylinders 1 abgestimmt.

Nach Figur 2 ist die Achse 5.1 zwischen einer Ruhestellung A und einer Betriebsstellung B, in der der Drehkörper 5 gegen den Formzylinder 1 angestellt wird, verschiebbar. Die Verschiebung erfolgt mit Hilfe eines über einen Servozylinder verstellten Exzenters. Zur definierten Bildung eines Anschlags des Drehkörpers 5 gegen den Formzylinder 1 ist ein mit der Stellkurve verbundener Zapfen gegen einen verstellbaren, justierbaren Anschlag C bewegbar. Um ein nachgiebiges Reinigungsmaterial 7 (s. Fig. 1), das eine bleibende Eindrückung aufweisen kann, mit gleicher oder zunehmender Andruckwirkung gegen das Flexoklischee 1.1 zu stellen, kann der Anschlag C beim Reinigungsvorgang, bei dem das Reinigungsmaterial 7 gegen das Flexoklischee 1.1 angedrückt wird, mittels einer Feinverstellung 19 verschoben werden. Eine dem Anstellvorgang überlagerte Verschiebung des Anschlags C erlaubt eine entsprechende schwellende zunehmende oder abnehmende Eindrückung des Reinigungsmaterials 7, die je nach den Reinigungserfordernissen programmiert sein kann.

Die gestellfeste Halterung zur massiven Anstellung des Drehkörpers 5 gegen den Formzylinder 1 wird durch eine Einhängung 6 geschaffen.

Die Aufspannung neuer gegen alter Abschnitte von Reinigungsmaterial 7 rund um den Umfang des Drehkörpers 5 ist mit einem Spannschuh 9 möglich, der die Vorderkante des Abschnitts, also die Einlaufseite in einem Schlitz hält und auf dem Drehkörper 5 befestigt. Durch eine radiale Bewegung des Spannschuhs 9 zur Achse 5.1 hin wird die Vorderkante auch gebogen und vom Teil oberhalb des Schlitzes gehalten. Durch Bewegung des Spannschuhs 9 nach außen wird die Vorderseite ausgeworfen. Führungsrollen 8 dienen zur Niederhaltung des Reinigungsmaterials 7 auf dem Drehkörper 5.

Figur 3b gibt eine Lösung wieder, bei der das Reinigungsmaterial 7 über eine intern im Drehkörper 5 angeordnete Aufwickelrolle 10 mit Vorratsrolle 11 am Umfang des Drehkörpers 5 jeweils stückchenweise erneuerbar ist. Beim Betrieb der Reinigungsvorrichtung liegt Synchrongeschwindigkeit zwischen dem Drehkörper 5 bzw. Reinigungsmaterial 7 zur Umfangsgeschwindigkeit des Formzylinders 1 vor, einen Vorschub des Reinigungsmaterials 7 mittels Drehung der Aufwikkelrolle 10 eingerechnet. Aus Ablaufgründen ist ein Vorschub des Reinigungsmaterials 7 relativ zur Oberfläche des Drehkörpers 5 während des Betriebs nur beim Durchgang des Kanalabschnitts möglich. Die Anordnung verträgt jedoch geringfügigen Schlupf zwischen Reinigungsmaterial 7 und dem Flexoklischee 1.1, wenn ein langsamer Vorschub des Reinigungsmaterials 7 auf der Mantelfläche des Drehkörpers 5 vorgenommen wird.

Für einen Vorschub von Drehung zu Drehung oder von Reinigungszyklus zu Reinigungszyklus ist ein Aufwickelantrieb 12 vorgesehen, der von Hand oder automatisch betätigbar ist. Der Aufwickelantrieb 12 greift über ein Getriebe auf den Kern der Aufwickelrolle 10.

Die Beschickung einzelner Abschnitte bei Einzelaufspannung nach Fig. 3a kann aus einem Magazin 13, in dem mehrere Abschnitte des Reinigungsmaterials 7 gestapelt sind, erfolgen. Nach Anlage eines Abschnitts am Spannschuh 9 wird der Abschnitt entweder auf der Mantelfläche des Drehkörpers 5 befestigt oder der Abschnitt wird durch eine Vorschubbewegung, die durch Drehung einer angeordneten Zuführwalze 14.1 und des Drehkörpers 5 zustande kommt, in den Reinigungsspalt 18 gefördert. Zur Abführung des Abschnitts des Reinigungsmaterials 7 aus dem Auslaufspalt zwischen dem Drehkörper 5 und dem Flexoklischee 1.1 befindet sich eine Abführrolle 14.2 nahe der Formzylinderoberfläche, deren zur Formzylinder 1 gegensinniger Drehsinn Abweiswirkung ergibt.

Das Zu- und Abführen des Reinigungsmaterials 7 in den Reinigungsspalt 18 oder zur Spannstelle des Drehkörpers 5 wird durch Leiteinrichtungen 20 kontrolliert.

Mit der gestrichelten Linie in Fig. 4 ist eine Schlaufe 17 angedeutet, die den Einsatz des Reinigungsmaterials 7 in Endlosform aufzeigt. Die Schlaufe 17 hat den Vorteil eines Materialangebots, bei dem relativ viel neues Material zum Abschmieren des Schmutzes vom Flexoklischee 1.1 angeboten wird.

Anstelle des nachgiebigen Reinigungsmaterials 7 aus z.B. PVA kann auf dem Drehkörper 5 eine elastische oder teilelastische Beschichtung 16 aufgebracht sein, die bei Kontakt gegen das Flexoklischee 1.1 eingedrückt wird. Zwischen der Beschichtung 16 und dem Flexoklischee 1.1 wird ein mit Synchrongeschwindigkeit abgezogenes Abschmutzgewebe 15 bewegt. Im Hinblick auf die Dehnung des Abschmutzgewebes 15 ist die Führung der Geschwindigkeit der Aufwickelrolle 10 mittels eines nicht gezeigten Aufwickelantriebs toleranzfähig, was Abweichungen der Geschwindigkeit des Abschmutzgewebes 15 gegenüber den Umfangsgeschwindigkeiten des Drehkörpers 5 und des Formzylinders 1 betrifft.

Der gewünschte Versatz zwischen Klischee 1.1 und Reinigungsmaterial 7, mit dem das gleiche Zusammentreffen von Teilen beider Oberflächen zu vermeiden ist, gelingt mit dem angeführten ungleichen, ungradzahligen Durchmesserverhältnis beim Drehkörper 5 und Formzylinder 1. Die anordnung eines axial wirkenden Changiergetriebes an der Achse 5.1 des Drehkörpers (nicht gezeigt) liefert zusätzlichen Versatz in Achsrichtung zur Vermeidung von Abrollung gleicher Oberflächenteile.

## Patentansprüche

1. Vorrichtung zum Reinigen eines Formzylinders mit Reliefform unter Nutzung eines in einem Andrückspalt gegen die Reliefform in Kontakt bringbaren nachgiebigen Reinigungsmaterials,
**dadurch gekennzeichnet,**
daß achsparallel zum Formzylinder (1) ein drehgetriebener, in eine Ruhestellung (A) und in eine Arbeitsstellung (B) gegen den Formzylinder (1) rückbarer Drehkörper (5) angeordnet ist, dem eine Halte- und Führungseinrichtung (8, 9) für das durch den Spalt (18) zwischen dem Drehkörper (5) und dem Formzylinder (1) schleusbare Reinigungsmaterial (7) zugeordnet ist, daß der Drehkörper (5) im wesentlichen dieselbe Umfangsgeschwindigkeit wie der Formzylinder (1) aufweist und daß der Achsabstand zwischen dem Drehkörper (5) und dem Formzylinder (1) in der Arbeitsstellung (B) durch eine angeordnete Feinverstellung (19) veränderbar ist.

2. Vorrichtung nach Anspruch 1,
**dadurch gekennzeichnet,**
daß der Durchmesser des Drehkörpers (5) ungleich zum Durchmesser des Formzylinders (1) ist.

3. Vorrichtung nach den Ansprüchen 1 und 2,
**dadurch gekennzeichnet,**
daß das Reinigungsmaterial (7) in Abschnittform auf den Drehkörper (5) spannbar ist.

4. Vorrichtung nach den Ansprüchen 1 und 2,
**dadurch gekennzeichnet,**
daß neben der Reinigungsvorrichtung eine Zuführ- sowie eine Abführeinrichtung (10, 11, 14.1, 14.2, 20) für das Reinigungsmaterial (7) bezüglich des Drehkörpers (5) bzw. des Reinigungsspalts (18) besteht.

5. Vorrichtung nach Anspruch 4,
**dadurch gekennzeichnet,**
daß das Reinigungsmaterial (7) im Innern des Drehkörpers (5) ab- und aufwickelbar ist und daß der Vorschub des Reinigungsmaterials (7) relativ zur Mantelfläche des Drehkörpers (5) einen Außentrieb (12) aufweist, der im Stillstand des Drehkörpers (5) oder bei Drehung in Betrieb betätigbar ist.

6. Vorrichtung nach den Ansprüchen 3 und 4,
**dadurch gekennzeichnet,**
daß auf der Einlaufseite des Spalts (18) zwischen dem Drehkörper (5) und dem Formzylinder (1) eine Vorratseinrichtung (13) für das zuzuführende und auf der Auslaufseite des Spalts eine Aufnahmeeinrichtung für das abzuführende Reinigungsmaterial (7) angeordnet ist.

7. Vorrichtung nach den Ansprüchen 4 und 6
**dadurch gekennzeichnet,**
daß das Reinigungsmaterial (7) über eine Einlaufführung mit einem Eingangswalzenpaar (5, 14.1) dem Reinigungsspalt (18) zuführbar und mit Hilfe einer Auslaufführung (5, 14.2, 20) aus dem Reinigungsspalt (18) in die Aufnahmeeinrichtung transportierbar ist.

8. Vorrichtung nach Anspruch 7,
**dadurch gekennzeichnet,**
daß das Reinigungsmaterial zwischen dem Eingangswalzenpaar (5, 14.1) und der Auslaufführung (5, 14.2, 20) eine Schlaufe (17) bildet.

9. Vorrichtung nach Anspruch 1,
**dadurch gekennzeichnet,**
daß der Drehkörper (5) in Achsrichtung versetzbar ist, wobei intervallweises oder periodisches Versetzen beaufschlagbar ist.

10. Vorrichtung nach Anspruch 1,
gekennzeichnet durch Aufbau eines nachgiebigen Reinigungsmaterials aus einer unteren Schicht (16) kompressiblen Elastomers und einer daraufliegenden Lage dünnen auswechselbaren oder abwickelbaren Gewebes (15).

11. Vorrichtung nach den Ansprüchen 6 und 10,
**dadurch gekennzeichnet,**
daß die Schicht (16) aus dem Elastomer mit dem Drehkörper (5) verbunden ist und die dünne Lage aus Gewebe (15) in etwa geschwindigkeitsgleich zur Umfangsgeschwindigkeit des Formzylinders (1) von der Vorratseinrichtung (11) auf die Aufnahmeeinrichtung (10) abwickelbar ist.

## Claims

1. Device for cleaning a forme cylinder with a relief forme, using a flexible cleaning material which can be brought into contact against the relief forme in a pressing-on gap,
characterised in that
there is disposed, axially parallel to the forme cylinder (1), a rotationally driven rotating body (5) which can be moved into a rest position (A) and into an operating position (B) against the forme cylinder (1) and with which a holding and guiding arrangement (8, 9) for the cleaning material (7), which can be channelled through the gap (18) between the rotating body (5) and the forme cylinder (1), is associated, that the rotating body (5) substantially has the same peripheral speed as the forme cylinder (1), and that the axial distance between the rotating body (5) and the forme cylinder (1) in the operating position (B) can be varied by a fine-resetting system (19) which is deployed.

2. Device according to claim 1,
characterised in that
the diameter of the rotating body (5) is unequal to the diameter of the forme cylinder (1).

3. Device according to claims 1 and 2,
characterised in that
the cleaning material (7) can be clamped, in the form of a length, onto the rotating body (5).

4. Device according to claims 1 and 2,
characterised in that,
next to the cleaning device, there is a guiding-in and also a guiding-away arrangement (10, 11, 14.1, 14.2, 20) for the cleaning material (7) in respect of the rotating body (5) or the cleaning gap (18).

5. Device according to claim 4,
characterised in that
the cleaning material (7) can be unwound and wound in the interior of the rotating body (5) and that the advance of the cleaning material (7) relative to the superficies of the rotating body (5) has an external drive (12) which can be actuated when the rotating body (5) is at a standstill or, in the event of rotation, is in operation.

6. Device according to claims 3 and 4,
characterised in that
a supply arrangement (13) for the cleaning material (7) to be guided in is disposed on the run-in side of the gap (18) between the rotating body (5) and the forme cylinder (1), and a receiving arrangement for the cleaning material (7) to be guided away is disposed on the run-out side of the said gap.

7. Device according to claims 4 and 6,
characterised in that
the cleaning material (7) can be guided to the cleaning gap (18) via a run-in guide with a pair of entry rollers (5, 14.1) and can be transported, with the aid of a run-out guide (5, 14.2, 20), out of the cleaning gap (18) and into the receiving arrangement.

8. Device according to claim 7,
characterised in that
the cleaning material forms a loop (17) between the pair of entry rollers (5, 14.1) and the run-out guide (5, 14.2, 20).

9. Device according to claim 1,
characterised in that
the rotating body (5) can be offset in the axial direction, it being possible to admit offsetting at intervals or periodic offsetting.

10. Device according to claim 1,
characterised by the building-up of a flexible cleaning material from a lower layer (16) of compressible elastomer and a ply, which is located thereon, of thin, replaceable or unwindable fabric (15).

11. Device according to claims 6 and 10,
characterised in that
the layer (16) of elastomer is connected to the rotating body (5) and the thin ply of fabric (15) can be unwound from the supply arrangement (11) onto the receiving arrangement (10) at about the same speed as the peripheral speed of the forme cylinder (1).

## Revendications

1. Dispositif pour le nettoyage d'un cylindre de cliché à cliché en relief, en utilisant un matériau de nettoyage flexible pouvant être amené en contact contre le cliché en relief dans une fente d'application, **caractérisé** en ce qu'un corps de rotation (5) entraîné en rotation est disposé en parallélisme axial au cylindre de cliché (1) et peut être déplacé dans une position de repos (A) et dans une position de travail (B) contre le cylindre de cliché (1), corps auquel est associé un dispositif de maintien et de guidage (8, 9) pour le matériau de nettoyage (7) qu'on peut faire passer par la fente (18) entre le corps de rotation (5) et le cylindre de cliché (1), en ce que le corps de rotation (5) présente sensiblement la même vitesse circonférentielle que le cylindre de cliché (1), et en ce que la distance d'axe en axe entre le corps de rotation (5) et le cylindre de cliché (1) dans la position de travail (B) peut être modifiée par un réglage fin associé (19).

2. Dispositif selon la revendication 1, **caractérisé** en ce que le diamètre du corps de rotation (5) est différent du diamètre du cylindre de cliché (1).

3. Dispositif selon les revendications 1 et 2, **caractérisé** en ce qu'un tronçon du matériau de nettoyage (7) peut être tendu sur le corps de rotation (5).

4. Dispositif selon les revendications 1 et 2, **caractérisé** en ce que sont prévus, à côté du dispositif de nettoyage, un dispositif d'alimentation ainsi qu'un dispositif d'évacuation (10, 11, 14.1, 14.2, 20) pour le matériau de nettoyage (7) par rapport au corps de rotation (5) ou encore à la fente de nettoyage (18).

5. Dispositif selon la revendication 4, **caractérisé** en ce que le corps de rotation (5) peut être dévidé et renvidé à l'intérieur du corps de rotation (5), et en ce que l'avancement du matériau de nettoyage (7) relativement à la face d'enveloppe du corps de rotation (5) présente un mécanisme extérieur (12) qui peut être actionné lorsque le corps de rotation (5) est arrêté ou lorsqu'il tourne en service.

6. Dispositif selon les revendications 3 et 4, **caractérisé** en ce qu'un dispositif d'alimentation (13) pour le matériau de nettoyage (7) à apporter est disposé sur le côté d'entrée de la fente (18) entre le corps de rotation (5) et le cylindre de cliché (1), et un dispositif de réception pour le matériau de nettoyage (7) à évacuer est disposé sur le côté de sortie de la fente.

7. Dispositif selon les revendications 4 et 6, **caractérisé** en ce que le matériau de nettoyage (7) peut être apporté à la fente de nettoyage (18) au moyen d'un guidage d'introduction présentant une paire de cylindres d'entrée (5, 14.1), et peut être transporté hors de la fente de nettoyage (18) dans le dispositif de réception à l'aide d'un guidage d'évacuation (5, 14.2, 20).

8. Dispositif selon la revendication 7, **caractérisé** en ce que le matériau de nettoyage forme une boucle (17) entre la paire de cylindres d'entrée (5, 14.1) et le guidage d'évacuation (5, 14.2, 20).

9. Dispositif selon la revendication 1, **caractérisé** en ce que le corps de rotation (5) peut être déplacé en direction axiale, un déplacement périodique ou par intervalles pouvant être fourni.

10. Dispositif selon la revendication 1, **caractérisé** par un matériau de nettoyage flexible constitué d'une couche inférieure (16) d'élastomère compressible et une couche superposée de tissu mince (15) remplaçable ou dévidable.

11. Dispositif selon les revendications 6 et 10, **caractérisé** en ce que la couche (16) d'élastomère est reliée au corps de rotation (5), et la couche mince de tissu (15) peut être dévidée du dispositif d'alimentation (11) sur le dispositif de réception (10) à une vitesse approximativement égale à la vitesse circonférentielle du cylindre de cliché (1).
